# EUROPÄISCHE PATENTSCHRIFT

(11) **EP 1 141 936 B1**
(45) Veröffentlichungstag und Bekanntmachung des Hinweises auf die Patenterteilung: **03.03.2004**
(21) Anmeldenummer: 99963544.4
(22) Anmeldetag: 15.12.1999
(51) Int. Cl.: G10K 11/172, F01N 1/06, F01N 1/02, F01N 1/22

(54) **GESTEUERTER AKUSTISCHER WELLENLEITER ZUR SCHALLDÄMPFUNG**
CONTROLLED ACOUSTIC WAVEGUIDE FOR SOUNDPROOFING
GUIDE D'ONDES ACOUSTIQUES COMMANDE POUR L'ISOLATION PHONIQUE

(30) Priorität: 15.12.1998 DE 19861018
(43) Veröffentlichungstag der Anmeldung: 10.10.2001
(73) Patentinhaber: Fraunhofer-Gesellschaft zur Förderung der angewandten Forschung e.V., 80686 München (DE)
(72) Erfinder: KRÜGER, Jan, D-70563 Stuttgart (DE); LEISTNER, Philip, D-70569 Stuttgart (DE)
(74) Vertreter: Nierhaus, Florian
(86) Internationale Anmeldenummer: PCT/EP1999/009966
(87) Internationale Veröffentlichungsnummer: WO 2000/036589

(56) Entgegenhaltungen:
- EP-A- 0 481 450
- DE-A- 4 446 080
- US-A- 4 527 282

## Beschreibung

### 1. Gegenstand der Erfindung

Die Erfindung betrifft einen gesteuerten akustischen Wellenleiter zur Schalldämpfung nach Art einer langgestreckten Hohlkammer, der über eine Öffnung an seiner ersten Stirnseite mit einem schallführenden Kanal verbunden ist und dessen Längsresonanzen auf ein zu dämpfendes Schallspektrum abstimmbar sind, indem mittels eines Mikrofons, das sich unmittelbar vor der Membran mindestens eines Lautsprechers an der zweiten Stirnseite der Hohlkammer befindet, die Membranschwingungen erfaßt werden und das Mikrofonsignal mit einem Verstärker invertiert und in Abhängigkeit von einem den Schall im Kanal charakterisierenden Signal eines Sensors verstärkt an den Lautsprecher rückgekoppelt wird.

### 2. Stand der Technik

Zur Dämpfung von tieffrequentem Lärm in Kanälen sind Schalldämpfer bekannt, bei denen die Längsresonanzen langgestreckter Hohlkammern, sogenannter akustischer Wellenleiter, ausgenutzt werden, z. B. nach DE 19612572, oder Lamancusa, J.S.: An actively tuned passive muffler system for engine silencing. Proceedings Noise-Con 87, 1987, S. 313-318. Diese Wellenleiter sind über eine stirnseitige Öffnung an den schallführenden Kanal angekoppelt und stehen entweder senkrecht vom Kanal ab oder schmiegen sich parallellaufend an diesen an. Insbesondere bei der ersten Längsresonanz, bei der die Kammerlänge einem Viertel der Wellenlänge der Resonanzfrequenz entspricht, werden schmalbandig hohe Dämpfungen erreicht. Diese Begrenzung des Frequenzbereiches ist jedoch problematisch, wenn entweder eine breitbandige Dämpfung gefordert ist oder sich das bei der Dimensionierung des Wellenleiters zugrunde gelegte Lärmspektrum ändert. Die notwendige Anpassung der Kammerlänge wird in Lamancusa zumindest stufenweise realisiert, indem von vornherein sehr lange Kammern mit Unterteilungen vorgesehen sind, die bei Bedarf geöffnet bzw. geschlossen werden können. Eine andere Möglichkeit, die nachteilige Schmalbandigkeit zu umgehen, ist die gleichzeitige Verwendung unterschiedlicher Kammerlängen nach US 19612572.

Eine weitere Gruppe von Schalldämpfern und -absorbern für tiefe Frequenzen umfaßt Hohlraumresonatoren, d.h. sowohl akustische Wellenleiter nach Okamoto, Y.;Boden, H.; Abom, M.: Active noise control in ducts via side-branch resonators. Journ. of the Acoust. Soc. of America 96 (1994), H. 9, S. 1533-1538, als auch Helmholtz-Resonatoren nach DE 4226885, DE-A-4 446 080 oder US 5233137, die über eine Öffnung mit einem schallführenden Kanal oder Raum verbunden sind und deren Eigenschaften mit elektroakustischen bzw. aktiven Komponenten verändert werden. Diese Systeme verbindet die Vorgehensweise, daß sich mindestens ein Mikrofon im Kanal oder Raum befindet. Das damit erfaßte Schalldrucksignal dient nach einer Filterung, Verstärkung und weiteren Analyseschritten als Regelgröße für mindestens einen Lautsprecher im Wellenleiter oder Hohlraum. Im Ergebnis strahlt der Lautsprecher ein Signal ab, das sich, wiederum nach seiner Modifikation durch den Resonator, mit dem Schall am Ort des Mikrofons im Kanal oder Raum gegenphasig überlagert und dadurch eine Schalldämpfung bewirkt. Durch diese aktiv beeinflußten Resonatoren können einerseits bei tiefen Frequenzen hohe Schalldrücke erzeugt und damit auch gedämpft werden, und andererseits ist zumindest der Lautsprecher vor möglichen z.B. thermischen Belastungen im Kanal geschützt. Nachteile dieser Verfahren bestehen in der festgelegten Dimensionierung der Resonatoren, unabhängig von möglichen Änderungen des ursprünglich zugrunde gelegten Schallspektrums im Kanal, sowie im fehlenden Schutz des Mikrofons.

Anstelle der bislang erwähnten Hohlraumresonatoren wird in DE 4027511 ein passives Subsystem verwendet, das vorzugsweise aus passiven Absorberschichten und schützenden Deckschichten besteht. Auch hierbei richtet sich die Funktion der rückseitig angebrachten elektroakustischen Komponenten auf die Modifikation des passiven Absorbers mit dem Ziel, an dessen Vorderseite eine theoretisch optimale akustische Impedanz zu erzeugen, die möglichst hohe Ausbreitungsdämpfung im angeschlossenen schallführenden Kanal verspricht. Dieses Verfahren setzt voraus, daß ein in der DE 4027511 vorgeschlagener Signalformer erstens das Eigenverhalten aller elektroakustischen Komponenten (Mikrofon, Lautsprecher, Box, etc.) kompensiert und zweitens dem System die gewünschte Abschlußimpedanz aufprägt. Es wurden die Eigenschaften der Komponenten gründlich untersucht und beschrieben. Danach sind zur Umsetzung dieses Verfahrens zwangsläufig komplexe und in der Praxis nur näherungsweise realisierbare Übertragungsfunktionen des Signalformers zu implementieren.

Gänzlich ohne zusätzliche passive Schichten oder Resonanzsysteme kommen reaktive Schalldämpfer nach WO 97/43754 aus, bei denen die Membran eines Lautsprechers unmittelbarer Bestandteil der Wand eines schallführenden Kanals ist und die mittels einer Rückkopplungsschaltung geregelten bzw. verstärkten Membranschwingungen das Schallfeld im Kanal direkt beeinflussen. Die auch hier notwendige Anpassung an ein zu dämpfendes Schallspektrum beruht auf der Dimensionierung des Resonanzsystems bestehend aus Membranmasse und der dahinter befindlichen Luftfeder in Gestalt des Rückvolumens.

Aufgabe der Erfindung ist es den Wirkungsgrad der Schalldämpfung in Kanälen o.ä. zu verbessern und die Herstellungskosten der erfindungsgemäßen Vorrichtung zu verringern.

Die Aufgabe wird durch die Vorrichtung nach Anspruch 1 gelöst. Vorteilhafte Ausgestaltungen der Erfindung sind in den Unteransprüchen gekennzeichnet.

### 3. Beschreibung

Der Ausgangspunkt des erfindungsgemäßen gesteuerten Wellenleiters nach Fig. 1 besteht in einer langgestreckten Hohlkammer (1) mit ausgeprägten Längsresonanzen, die über eine Öffnung (2) an der ersten Stirnseite (3) mit einem schallführenden Kanal (4) oder Raum akustisch verbunden ist. Die Länge L der Hohlkammer (1) richtet sich nach dem im Kanal (4) auftretenden Schallspektrum, bei dem die Frequenzen mit der höchsten Schallamplitude betriebsbedingt in einem bestimmten Bereich schwanken, z.B. als Folge einer wechselnden Gastemperatur im Kanal (4). Die Länge L entspricht in diesem Fall etwa einem Viertel der Wellenlänge der oberen Grenzfrequenz dieses Bereiches. An der zweiten Stirnseite (6) der Hohlkammer (1) befindet sich vor einem weiteren Hohlraum (7) die Membran (8) mindestens eines Lautsprechers (9), wobei der Hohlraum (7) als Luftfeder und die Membran (8) als flächenhafte Masse ein Resonanzsystem bilden. Unmittelbar vor der Membran (8) ist ein Mikrofon (10) zur Erfassung der Membranschwingungen positioniert. Das Mikrofonsignal liegt am Eingang eines invertierenden Verstärkers (11) mit einstellbarer Verstärkung an, dessen Ausgangssignal zur Ansteuerung des Lautsprechers (9) dient. In Abhängigkeit von der Höhe der Verstärkung ändern sich die Membranschwingungen und damit die akustisch wirksame Länge der Hohlkammer (1), die deutlich (ca. viermal) größer als die tatsächliche Länge L ist. Die infolge der erhöhten Verstärkung erreichte akustisch wirksame Verlängerung der Hohlkammer (1) bedeutet eine Verschiebung ihrer ersten Längsresonanz zu tieferen Frequenzen, vorteilhafterweise bis zur unteren Grenze des Frequenzbereiches des im Kanal (4) auftretenden Schallspektrums. Die Einstellung der Verstärkung beruht auf dem Steuersignal von mindestens einem zusätzlichen Sensor (12), der eine für die Frequenzen mit der höchsten Schallamplitude im Kanal charakteristische Größe an den Verstärker (11) liefert.

Als Sensor (12) sind beispielsweise Temperaturfühler im Kanal (4), Drehzahlgeber an Ventilatoren, Generatoren oder Motoren sowie Meßglieder für den Gasfluß von Brennern und Abgassystemen zu nennen. Vorteilhafterweise kommt der Sensor (12) ohne einen gesonderten Schutz aus, wie er z.B. bei Mikrofonen in einem Abgassystem erforderlich wäre. Eine beispielhafte, besonders einfache Ausführung des Sensors (12) stellt ein temperaturabhängiger Widerstand dar, der die Temperatur im Kanal (4) erfaßt und gleichzeitig Teil des Rückkopplungszweiges eines an sich bekannten invertierenden Verstärkers (11) ist und dadurch dessen Gesamtverstärkung steuert. Weitere vorteilhafte Ausgestaltungen beziehen die Verwendung spannungs- und stromgesteuerter Verstärker (11) ein und erweitern die Auswahl möglicher Sensoren (12).

Zum Schutz gegen eine mögliche Verschmutzung der Hohlkammer (1) und gegen eindringende heiße Abgase aus dem Kanal (4) befindet sich vor oder hinter der Öffnung (2) zum Kanal (4) eine schalldurchlässige Abdeckung (5) aus Lochblech, Vlies, Folie und dergleichen. In Abhängigkeit von baulichen Gegebenheiten in der Umgebung des Kanals (4) kann die Hohlkammer (1) eine gerade oder gekrümmte Form aufweisen, schräg oder senkrecht vom Kanal abstehen oder in Längsrichtung am Kanal (4) anliegen. In diesem Fall ist, wie in Fig. 2 gezeigt, eine Wärmedämmschicht (13) zwischen Hohlkammer (1) und Kanal (4) vorgesehen. Bei zu erwartender Erwärmung der Hohlkammer (1) verbessern die in Fig. 2 dargestellten Kühlkörper (14) als Teil der Hohlkammerwand die Wärmeabfuhr ebenso wie eine erzwungene Kühlung (15) nach Art eines Wärmetauschers oder mit sogenannten Peltier-Elementen in der Hohlkammer. Um eine breitbandigere Dämpfung zu erreichen, bilden eine Querunterteilung (16) der Hohlkammer (1) in mehrere unterschiedlich lange Röhren sowie eine absorbierende innere Wandauskleidung (17) der Hohlkammer (1) vorteilhafte Ausgestaltungen des erfindungsgemäßen gesteuerten Wellenleiters (Fig. 3).

Eine beispielhafte Ausführung des erfindungsgemäßen gesteuerten Wellenleiters ist in Fig. 4 gezeigt. Die zusammen mit einem konventionellen passiven Dämpfer (18) an der gegenüberliegenden Kanalwand erreichten Dämpfungswerte in Fig. 5 repräsentieren die beiden Grenzfälle im Frequenzbereich in Abhängigkeit von der eingestellten Verstärkung (11). Den geringen Temperatureinfluß auf die Dämpfung des erfindungsgemäßen gesteuerten Wellenleiters nach Fig. 4 unterstreicht die Gegenüberstellung der gemessenen Dämpfung bei 20'C und 150'C im Kanal in Fig. 6.

### 4. Vorteile gegenüber dem Stand der Technik

Die Vorteile des erfindungsgemäßen gesteuerten Wellenleiters gegenüber bestehenden Schalldämpfern beziehen sich auf folgende Merkmale:
- Im Vergleich mit bekannten akustischen Wellenleitem erreicht der erfindungsgemäße gesteuerte Wellenleiter mit geringerem Bauvolumen (Hohlkammern bis ca. viermal kürzer) eine hohe Schalldämpfung bei tiefen Frequenzen.
- Der Frequenzbereich mit hoher Schalldämpfung des erfindungsgemäßen gesteuerten Wellenleiters ist aufgrund der Adaptivität an veränderliche Schallspektren auf ca. 2 Oktaven erweitert.
- Der erfindungsgemäße gesteuerte Wellenleiter zeichnet sich durch eine einfache Konstruktion und insbesondere durch eine preiswerte analoge Verstärkung und Steuerung ohne aufwendige elektronische Filter oder digitale Signalanalyse aus.
- Weiterhin sind alle elektroakustischen Komponenten in der Hohlkammer des erfindungsgemäßen gesteuerten Wellenleiters nachhaltig vor Einflüssen durch Strömung, Staub und aggressive Medien im Kanal geschützt.
- Dieser Schutz erstreckt sich ebenfalls auf hohe Temperaturen z.B. in Abgassystemen, da beim erfindungsgemäßen gesteuerten Wellenleiter mehrere Möglichkeiten für eine effektive thermische Entkopplung vom Kanal gegeben sind.

### 5. Beschreibung der Bilder

- Fig. 1:: Aufbau des erfindungsgemäßen gesteuerten Wellenleiters
- Fig. 2:: Vorteilhafte Ausgestaltungen des erfindungsgemäßen gesteuerten Wellenleiters mit einer Wärmedämmschicht (13) zwischen Hohlkammer (1) und Kanal (4), mit Kühlkörpern (14) als Teil der Hohlkammerwand, mit einer erzwungenen Kühlung (15) nach Art eines Wärmetauschers sowie mit einer absorbierenden inneren Wandauskleidung (17)
- Fig.3:: Vorteilhafte Ausgestaltungen des erfindungsgemäßen gesteuerten Wellenleiters mit einer Unterteilung der Hohlkammer (1) in mehrere unterschiedlich lange Röhren (16)
- Fig. 4:: Beispielhafte Ausführung des erfindungsgemäßen gesteuerten Wellenleiters mit einem konventionellen passiven Dämpfer (18) an der gegenüberliegenden Kanalwand (Abmessungen in mm)
- Fig. 5:: Gemessene Einfügungsdämpfung des beispielhaften gesteuerten Wellenleiters nach Fig. 4 ohne und mit Verstärkung
- Fig. 6:: Gemessene Einfügungsdämpfung des beispielhaften gesteuerten Wellenleiters nach Fig. 4 mit Verstärkung bei 20'C und 150'C Lufttemperatur im Kanal (4)
- Fig. 7:: Beispielhafter gesteuerter Wellenleiter mit schräg vom Kanal (4) abstehender Hohlkammer (1)
- Fig. 8:: Beispielhafter gesteuerter Wellenleiter mit einer an einem gekrümmten Kanal (4) anliegenden Hohlkammer (1)
- Fig. 9:: Beispielhafte Anordnung mehrerer gesteuerter Wellenleiter an mehreren Seitenwänden eines Kanals (4)
- Fig. 10:: Beispielhafter gesteuerter Wellenleiter mit aerodynamisch günstiger Gestaltung und Positionierung nach Art einer Mittelkulisse innerhalb eines großen Kanals (4)

### 6. Literatur

[1] DE 19612572, Reinigbarer Schalldämpfer für tiefe Frequenzen.
[2] Lamancusa; J.S.: An actively tuned passive muffler system for engine silencing. Proceedings Noise-Con 87, 1987, S. 313-318.
[3] US 3913702, Cellular sound absorptive structure.
[4] Okamoto, Y.; Boden, H.; Abom, M.: Active noise control in ducts via side-branch resonators. Journ. of the Acoust. Soc. of America 96 (1994), H. 9, S. 1533-1538.
[5] DE 4226885, Schallabsorptionsverfahren für Kraftfahrzeuge.
[6] US5233137, Protective ANC loudspeaker membrane.
[7] DE 4027511, Hybrider Schalldämpfer.
[8] Lippold, R., Lenk, A. : Schalldämpfung in Kanälen mit aktiv erzeugten Wandadmittanzen, Acustica 81 (1995), H. 4, S. 356-363.
[9] WO 97/43754, Reaktiver Schalldämpfer.

## Patentansprüche

1. Gesteuerter akustischer Wellenleiter nach Art einer langgestreckten Hohlkammer (1), der über eine Öffnung (2) an seiner ersten Stirnseite (3) mit einem schallführenden Kanal (4) verbunden ist, wobei die Längsresonanzen der Hohlkammer (1) auf ein zu dämpfendes Schallspektrum abstimmbar sind, indem mittels eines Mikrofons (10), das sich unmittelbar vor der Membran (8) mindestens eines Lautsprechers (9) an der zweiten Stirnseite (6) der Hohlkammer (1) befindet, die Membranschwingungen erfaßt werden **dadurch gekennzeichnet, dass** das Mikrofonsignal mit einem Verstärker (11) invertiert und in Abhängigkeit von einem das Schallspektrum im Kanal (4) charakterisierenden Signal eines Sensors (12) verstärkt an den Lautsprecher (9) rückgekoppelt wird.

2. Gesteuerter Wellenleiter nach Anspruch 1, **dadurch gekennzeichnet, daß** die Öffnung (2) mit einer schalldurchlässigen Schutzabdeckung (5) aus Lochblech, Vlies oder Folien versehen ist.

3. Gesteuerter Wellenleiter nach Anspruch 1 und 2, **dadurch gekennzeichnet, daß** die Hohlkammer (1) senkrecht oder schräg vom Kanal (4) absteht oder an der geraden oder gekrümmten Kanalwand anliegt.

4. Gesteuerter Wellenleiter nach Anspruch 1-3, **dadurch gekennzeichnet, daß** sich bei an der Wand des Kanals (4) anliegender Hohlkammer (1) eine Wärmedämmschicht (13) zwischen Kanal- und Hohlkammerwand befindet.

5. Gesteuerter Wellenleiter nach Anspruch 1-4, **dadurch gekennzeichnet, daß** die Wände der Hohlkammer (1) teil- oder vollflächig mit Kühlkörpern (11) ausgestattet sind.

6. Gesteuerter Wellenleiter nach Anspruch 1-5, **dadurch gekennzeichnet, daß** sich in der Hohlkammer (1) eine erzwungene Kühlung (15) nach Art von Wärmetauschern oder Peltier-Elementen befindet.

7. Gesteuerter Wellenleiter nach Anspruch 1-6, **dadurch gekennzeichnet, daß** die Hohlkammer (1) durch eine Querunterteilung (16) in unterschiedliche lange Röhren geteilt ist.

8. Gesteuerter Wellenleiter nach Anspruch 1-7, **dadurch gekennzeichnet, daß** die Wände der Hohlkammer (1) teil- oder vollflächig mit einer schallabsorbierenden Verkleidung (17) ausgestattet sind.

9. Gesteuerter Wellenleiter nach Anspruch 1-8, **dadurch gekennzeichnet, daß** als Sensor (12) für das im Kanal (4) auftretende Schallspektrum Temperaturfühler, Drehzahlgeber sowie Meßglieder für den Gasfluß von Brennern und Abgassystemen verwendet werden.

10. Gesteuerte Wellenleiter nach Anspruch 1-9, **dadurch gekennzeichnet, daß** mehrere gesteuerte Wellenleiter an mehreren Seitenwänden von Kanälen (4) mit rechteckigem Querschnitt verwendet werden.

11. Gesteuerter Wellenleiter nach Anspruch 1-9, **dadurch gekennzeichnet, daß** eine ringförmige Hohlkammer (1) umlaufend um einen zylindrischen Kanal (4) verwendet wird.

12. Gesteuerter Wellenleiter nach Anspruch 1,2 und 6-9, **dadurch gekennzeichnet, daß** der gesteuerte Wellenleiter aerodynamisch günstig gestaltet und nach Art einer Mittelkulisse innerhalb eines großen rechteckigen oder zylindrischen Kanals (4) positioniert ist.

13. Gesteuerter Wellenleiter nach Anspruch 1 und 3-9, **dadurch gekennzeichnet, daß** statt der schalldurchlässigen Öffnung (2) eine akustisch wirksame Membran oder Platte die Verbindung zum Kanal (4) bildet.

## Claims

1. Controlled acoustic waveguide in the form of an elongated hollow cavity (1), which is connected to a sound-carrying duct (4) via an opening (2) on its first face (3), wherein the longitudinal resonances of the hollow cavity (1) can be tuned to a sound spectrum to be damped by the membrane vibrations being detected by means of a microphone (10), which is located directly in front of the membrane (8) of at least one loudspeaker (9) on the second face (6) of the hollow cavity (1), **characterised in that** the microphone signal is inverted with an amplifier (11) and as a function of a signal of a sensor (12) identifying the sound spectrum in the duct (4), is fed back amplified to the loudspeaker (9).

2. Controlled waveguide according to Claim 1, **characterised in that** the opening (2) is provided with a sound-permeable protective covering (5) made of perforated plate, nonwoven fabric or films.

3. Controlled waveguide according to Claims 1 and 2, **characterised in that** the hollow cavity (1) projects perpendicularly or obliquely from the duct (4) or abuts against the straight or curved duct wall.

4. Controlled waveguide according to Claims 1-3, **characterised in that** in the case where the hollow cavity (1) abuts against the wall of the duct (4), a thermal insulation layer (13) is located between the duct and hollow cavity wall.

5. Controlled waveguide according to Claims 1-4, **characterised in that** the walls of the hollow cavity (1) are equipped with cooling members (11) over part or all of their surface.

6. Controlled waveguide according to Claims 1-5, **characterised in that** a forced cooling system (15) in the form of heat exchangers or Peltier elements is located in the hollow cavity (1).

7. Controlled waveguide according to Claims 1-6, **characterised in that** the hollow cavity (1) is divided into different long tubes by a transverse partition (16).

8. Controlled waveguide according to Claims 1-7, **characterised in that** the walls of the hollow cavity (1) are equipped with a sound-absorbent lining (17) over part or all of their surface.

9. Controlled waveguide according to Claims 1-8, **characterised in that** temperature sensors, tachometer generators and measurement elements for the gas flow of burners and exhaust systems are used as sensor (12) for the sound spectrum occurring in the duct (4).

10. Controlled waveguide according to Claims 1-9, **characterised in that** several controlled waveguides are used on several side walls of ducts (4) with rectangular cross-section.

11. Controlled waveguide according to Claims 1-9, **characterised in that** a ring-shaped hollow cavity (1) extending around a cylindrical duct (4) is used.

12. Controlled waveguide according to Claims 1,2 and 6-9, **characterised in that** the controlled waveguide has an aerodynamically favourable configuration and is positioned inside a large rectangular or cylindrical duct (4) in the manner of a central connecting link.

13. Controlled waveguide according to Claim 1 and 3-9, **characterised in that** in place of the sound-permeable opening (2), an acoustically active membrane or panel forms the connection to the duct (4).

## Revendications

1. Guide d'ondes acoustiques commandé sous la forme d'une chambre vide (1) allongée qui est reliée à un canal (4) conducteur de son via un orifice (2) sur sa première face frontale (3), moyennant quoi les résonances longitudinales de la chambre vide (1) peuvent être adaptées à un spectre acoustique à amortir en enregistrant les oscillations de la membrane à l'aide d'un microphone (10) se trouvant directement devant la membrane (8) d'au moins un haut-parleur (9) sur la deuxième face frontale (6) de la chambre vide (1),
**caractérisé en ce que**
le signal du microphone est inverti à l'aide d'un amplificateur (11) et est répliqué au haut-parleur (9) avec une certaine amplification en fonction d'un signal d'un capteur (12) caractérisant le son dans le canal (4).

2. Guide d'ondes commandé selon la revendication 1,
**caractérisé en ce que**
l'orifice (22) est doté d'un revêtement (5) protecteur transmetteur de son en tôle perforée, en voile de carde ou en feuilles.

3. Guide d'ondes commandé selon la revendication 1 ou 2,
**caractérisé en ce que**
la chambre vide (1) se trouve en diagonale ou à la verticale du canal (4), ou est posée sur la paroi rectiligne ou curviligne.

4. Guide d'ondes commandé selon les revendications 1-3,
**caractérisé en ce qu'**
une couche calorifuge (13) se trouve entre la paroi du canal et la chambre vide dans le cas de la chambre vide (1) posée sur la paroi du canal (4).

5. Guide d'ondes commandé selon les revendications 1-4,
**caractérisé en ce que**
les parois de la chambre vide (1) sont pourvues de dissipateurs de chaleur (11) partiellement ou sur toute la surface.

6. Guide d'ondes commandé selon les revendications 1-5,
**caractérisé en ce qu'**
un refroidissement (15) forcé se trouve dans la chambre vide (1) sous la forme d'échangeurs thermiques ou d'éléments Peltier.

7. Guide d'ondes commandé selon les revendications 1-6,
**caractérisé en ce que**
la chambre vide (1) est séparée en tubes de différentes longueurs par une sous-division transversale (16).

8. Guide d'ondes commandé selon les revendications 1-7,
**caractérisé en ce que**
les parois de la chambre vide (1) sont pourvues d'un revêtement (17) absorbeur d'ondes partiellement ou sur toute la surface.

9. Guide d'ondes commandé selon les revendications 1-8,
**caractérisé en ce qu'**
on utilise comme capteurs (12) pour le spectre sonore rencontré dans le canal (4) des capteurs de température dans le canal (4), des transmetteurs de vitesse ainsi que des détecteurs d'erreur pour le débit de gaz des brûleurs et des systèmes d'échappement.

10. Guide d'ondes commandé selon les revendications 1-9,
**caractérisé en ce que**
plusieurs guides d'ondes commandés sur plusieurs parois latérales de canaux (4) sont utilisés avec une section transversale rectiligne.

11. Guide d'ondes commandé selon les revendications 1-9,
**caractérisé en ce qu'**
une chambre vide (1) circulaire est utilisée en continue tout autour d'un canal cylindrique (4).

12. Guide d'ondes commandé selon les revendications 1, 2 et 6-9,
**caractérisé en ce que**
le guide d'ondes commandé présente une forme aérodynamique favorable et est positionné sous la forme d'une coulisse médiane dans un grand canal (4) cylindrique ou rectangulaire.

13. Guide d'ondes commandé selon les revendications 1 et 3-9,
**caractérisé en ce qu'**
une membrane ou une plaque efficace sur le plan acoustique assure la liaison au canal (4) à la place de l'orifice transmetteur de son (2).
